# EUROPÄISCHE PATENTSCHRIFT

(11) **EP 1 776 552 B1**
(45) Veröffentlichungstag und Bekanntmachung des Hinweises auf die Patenterteilung: **26.11.2008**
(21) Anmeldenummer: 05775944.1
(22) Anmeldetag: 26.07.2005
(51) Int. Cl.: F25D 23/02, A47F 3/04, E06B 3/46

(54) **KÜHLBEHÄLTER MIT SCHLIESS-UND/ODER ÖFFNUNGSVORRICHTUNG UND DIESBEZÜGLICHES VERFAHREN**
REFRIGERATED CONTAINER WITH A CLOSING AND/OR OPENING DEVICE AND CORRESPONDING METHOD
CONTENEUR FRIGORIFIQUE AVEC DISPOSITIF DE FERMETURE ET/OU D'OUVERTURE ET PROCEDE ASSOCIE

(30) Priorität: 12.08.2004 DE 102004039323
(43) Veröffentlichungstag der Anmeldung: 25.04.2007
(73) Patentinhaber: Atas, Mehmet, 52080 Aachen (DE); Cron, Michael, 52080 Aachen (DE)
(72) Erfinder: Atas, Mehmet, 52080 Aachen (DE); Cron, Michael, 52080 Aachen (DE)
(74) Vertreter: Bauer, Dirk
(86) Internationale Anmeldenummer: PCT/EP2005/008102
(87) Internationale Veröffentlichungsnummer: WO 2006/018102

(56) Entgegenhaltungen:
- DE-A1- 4 335 458
- DE-U1- 9 206 871
- PATENT ABSTRACTS OF JAPAN Bd. 2003, Nr. 08, 6. August 2003 (2003-08-06) & JP 2003 097885 A (FUKUSHIMA INDUSTRIES CORP), 3. April 2003 (2003-04-03)

## Beschreibung

Die Erfindung betrifft einen Kühlbehälter mit einem Entnahmequerschnitt und mindestens einem lateral geführten und verschiebbaren Deckelorgan zum Verschluss des Entnahmequerschnitts, das von einer Offenstellung, insbesondere einer Produktentnahmestellung, bei der zwischen einer Verschlussseite des Kühlbehälters oder eines weiteren Deckelorgans und einer Verschlussseite des Deckelorgans ein Zwischenraum vorhanden ist, in eine Schließstellung überführbar ist, bei der zwischen der Verschlussseite des Kühlbehälters oder des weiteren Deckelorgans und der Verschlussseite des Deckelorgans im wesentlichen kein Zwischenraum vorhanden ist, wobei von einer Schließ- und/oder Öffnungsvorrichtung ein automatischer Schließ- und/oder Öffnungsvorgang einleitbar und nach einer bestimmbaren Zeitspanne entweder durch ein Erreichen der Schließstellung oder der Offenstellung automatisch beendbar oder durch eine der Lateralbewegung entgegenwirkende und einen Schwellenwert überschreitende Kraftkomponente einer Störkraft automatisch unterbrechbar ist sowie ein Verfahren hierzu.

Kühlbehälter der Eingangs genannten Art sind beispielsweise aus der DE 101 18 437 A1 bekannt, worin die Deckelorgane einer Kühltruhe mit einem Seil- oder Riemensystem an eine Schließ- und/oder Öffnungsvorrichtung in Form eines Antriebs gekoppelt sind. Ebenfalls in der DE 101 18 437 A1 genannt sind weitere Schließ- und/oder Öffnungsvorrichtung, etwa Direktantriebe über Zahnräder oder -stangen, Reibräder bzw. Hydraulik- oder Pneumatikzylinder. Eine manuelle Verschiebung der Deckel ist der in DE 101 18 437 A1 nicht vorgesehen.

Aus der DE 43 35 458 A1 ist weiterhin ein Schiebedeckelverschluss in Kühl- und Gefriertruhen bekannt, der mittels eines von einem Bewegungsmelder initiierten Signals den Schiebedeckel mittels einer Schließ- und/oder Öffnungsvorrichtung in Form eines Elektromotors öffnet oder schließt. Die Kraft die zur Verschiebung des Schiebedeckels notwendig ist, wird durch eine Rutschkupplung begrenzt. Eine manuelle Verschiebung wird dadurch, insbesondere in Ausnahmefällen, etwa bei einem Stromausfall, weiterhin ermöglicht.

Die DE 203 08 256 U1 offenbart einen Möbelantrieb zum Bewegen eines Möbelelements wobei ein Einklemmschutz und/oder die manuelle Betätigbarkeit durch eine Rutschkupplung gebildet bzw. gewährleistet ist/sind.

Schließlich ist aus der US 3 599 371 ein semizylindrisches Warenpräsentationsmöbel bekannt, welches sich mittels Betätigung eines Druckknopfes automatisch öffnen und schließen lässt.

Es ist somit allgemein bekannt, ein Deckelorgan eines Kühlbehälters aus einer Offenstellung nach einer, insbesondere kurz einstellbaren, Zeitspanne automatisch zu schließen oder zu öffnen, wobei ein für die Eisbildung und die daraus erwachsenden Nachteile notwendiger Luftaustausch nur noch in stark verkürzten Zeitspannen stattfinden kann. Insbesondere findet der automatische Schließvorgang oder Öffnungsvorgang nur statt, wenn eine Fehlbedienung stattgefunden hat, d.h. wenn z. B eine Person, die dem Innenraum des Kühlbehälters ein Produkt entnommen oder zugeführt hat, das Deckelorgan nach Entnahme bzw. Zuführung innerhalb der bestimmten Zeitspanne nicht oder nicht vollständig in eine Schließstellung überführt hat.

Obwohl der automatische Schließ- und/oder Öffnungsvorgang der genannten Schließ- und Öffnungsvorrichtungen zum geringeren Energieverbrauch beitragen soll, vor allem, um manuelle Fehlbedienung, etwa ein versehentliches Offenlassen des Entnahmequerschnitts, von vorneherein auszuschließen, ist zunächst offensichtlich, dass zunächst mehr elektrische Energie für den automatische Schließ- und/oder Öffnungsvorgang selbst verbraucht wird.

Aufgabe der Erfindung ist es ein Verfahren vorzuschlagen, das es ermöglicht, weiter den Energieverbrauch zu senken, die Lebensdauer der Schließ- und/oder Öffnungsvorrichtung zu verlängern und es zu erlauben, manuell betätigbare Kühltruhen mit einer automatischen Schließ- und/oder Öffnungsvorrichtung auszustatten.

Die Aufgabe wird, ausgehend von dem Verfahren der Eingangs beschriebenen Art, dadurch gelöst, dass ein Kraftschluss oder ein Formschluss zwischen dem Deckelorgan oder dem Kühlbehälter und der Schließ- und/oder Öffnungsvorrichtung außerhalb des Zeitraums des automatischen Schließ- und/oder Öffnungsvorgangs aufgehoben wird.

Durch die Aufhebung des Kraftschlusses oder des Formschlusses kann das Deckelorgan außerhalb des Schließvorgangs manuell durch eine den Zwischenraum vergrößernde oder verkleinernde Lateralbewegung verschoben werden. Durch den einfachen manuellen Schließ- und/oder Öffnungsvorgang als Regelfall gegenüber der ausschließlich motorischen Verschiebung des Deckelorgans, wie sie die DE 101 18 437 A1, die DE 43 35 458 A1 und die US 3 599 371 vorsehen, werden erhebliche Strom- und damit Kosteneinsparungen ermöglicht. Dennoch wird manuelles Fehlverhalten, sofern vorteilhaft, kompensiert, um ein dauerhaftes Offenstehen des Kühlbehälters zu unterbinden. Weil die Schließ- und/oder Öffnungsvorrichtung im Vergleich mit den vorbekannten Kühlvorrichtungen lediglich dann in Aktion tritt, wenn eine manuelle Betätigung nicht stattfindet, weil sie etwa vergessen oder bewusst nicht ausgeführt wird, ist die Betriebszeit der Schließ- und/oder Öffnungsvorrichtung deutlich verkürzt, so dass die Lebensdauer verlängert und der Wartungsaufwand reduziert wird. Außerdem wird es von den Kunden als angenehm empfunden, den Schließ- und/oder Öffnungsvorgang "schnell" selbst durchführen zu können und nicht eine eventuell, langsame automatische Bewegung abwarten zu müssen. Die Erfindung ermöglicht daher parallel die automatische (d.h. von einem Antrieb vorgenommene) und die manuelle Verschiebung des Deckelorgans, wobei die manuelle Bewegung durch die Entkopplung während der Stillstandszeiten der Schließ- und/oder Öffnungsvorrichtung mit minimalem Kraftaufwand erfolgen kann. Jedenfalls ist die Überwindung zusätzlicher, von der Schließ- und/oder Öffnungsvorrichtung hervorgerufener Reibkräfte oder von einer Rutschkupplung verursachter Widerstände nicht nötig, so dass ein hoher Bedienungskomfort besteht.

Der Kraftschluss wird in diesem Zusammenhang definiert als eine wie auch immer geartete Verbindung, die es ermöglicht, eine Kraft zu übertragen. Ein derartiger Kraftschluss kann etwa von einem Reibrad ausgehen, das als Teil der Schließ- und/oder Öffnungsvorrichtung von einem Elektromotor antreibbar ist. Eine direkte Kraftübertragung, d.h. ein unmittelbarer Kraftschluss, findet etwa zwischen der Schließ- und/oder Öffnungsvorrichtung und dem Deckelorgan, statt. Eine indirekte Kraftübertragung, ein mittelbarer Kraftschluss, besteht in diesem Fall zwischen dem Kühlbehälter und dem Deckelorgan. Alternativ kann die Schließ- und/oder Öffnungsvorrichtung auch an dem Deckelorgan befestigt sein und der unmittelbare Kraftschluss zwischen der Schließ- und/öder Öffnungsvorrichtung und dem Kühlbehälter bestehen.

Der von der Schließ- und/oder Öffnungsvorrichtung ausgeübte Formschluss wird in diesem Zusammenhang definiert als ein formschlüssiger Eingriff etwa eines Zahnrades, das als Teil der Schließ- und/oder Öffnungsvorrichtung von einem Elektromotor antreibbar ist, in eine Zahnstange. Formschlüssige Verbindungen entstehen durch das Ineinandergreifen von mindestens zwei Verbindungspartnern. Durch die mechanische Verbindung können sich die Verbindungspartner auch ohne oder bei unterbrochener Kraftübertragung durch Schließ- und/oder Öffnungsvorrichtung nicht voneinander lösen. Der unmittelbare Formschluss besteht in diesem Fall zwischen dem Zahnrad als erstem Verbindungspartner und der Zahnstange als zweitem Verbindungspartner. Ein mittelbarer Formschluss besteht jedoch beispielsweise dann zwischen dem Deckelorgan und dem Kühlbehälter, wenn bei Vorliegen des unmittelbaren Formschlusses der Elektromotor, der das Zahnrad antreibt, mit dem Deckelorgan verbunden ist und die Zahnstange an dem Kühlbehälter angebracht ist.

Die Aufhebung des Kraftschlusses oder des Formschlusses bedeutet, das die formschlüssige und kraftschlüssige Verbindung zwischen den Verbindungspartnern gelöst ist. Ein Formschluss zwischen dem Deckelorgan oder dem Kühlbehälter und der Schließ- und/oder Öffnungsvorrichtung außerhalb des Zeitraums des automatischen Schließ- und/oder Öffnungsvorgangs ist in diesem Fall aufgehoben. In diesem Zusammenhang wird deutlich, dass allein das Abschalten der elektrischen Energie zum Betrieb der Schließ- und/oder Öffnungsvorrichtung nicht notwendig die Aufhebung des Kraftschlusses oder des Formschlusses bedeutet, da die Verbindung zwischen den Verbindungspartnern in diesem Fall nicht gelöst sein muss. Erst mit Lösen der genannten Verbindungspartner voneinander liegt eine entsprechende Aufhebung vor. Wenn der Kraft- oder Formschluss aufgehoben ist, ist es somit nicht mehr erforderlich, innere Reibkräfte oder -momente der Schließ- und/oder Öffnungsvorrichtung manuell überwinden zu müssen.

Solange die Schließstellung des Deckelorgans durch manuelle Betätigung innerhalb der einstellbaren Zeitspanne erreicht wird, bleibt die Schließvorrichtung inaktiv. Während des Schließvorgangs ist eine automatische Unterbrechung des automatischen Schließvorgangs sinnvoll, wenn eine Person mit dem Deckelorgan während dieses Schließvorgangs in Kontakt kommt. Insbesondere kann durch die automatische Unterbrechung des automatischen Schließvorgangs ein Einquetschen von Hand oder Arm der Person zwischen Verschlussseite des Kühlbehälters oder eines weiteren Deckelorgans und einer Verschlussseite des Deckelorgans völlig ausgeschlossen werden. Die Störkrafterkennung kann vorzugsweise elektronisch aber auch elektro-mechanisch durch z.B. eine Rutschkupplung mit Signalmeldung erfolgen.

Die Unterbrechung geschieht durch eine der Lateralbewegung entgegenwirkende und einen Schwellenwert überschreitende Kraftkomponente einer Störkraft, die beispielsweise von der Person aktiv oder passiv ausgeführt wird.

Vorteilhafterweise beginnt die Zeitspanne nach einer Bewegung des Deckelorgans zu laufen, insbesondere wenn die Öffnungsbewegung des Deckelorgans beendet bzw. unterbrochen wird, da die Zeit, die zur Entnahme bzw. Zufuhr von Produkten in den Kühlbehälter dann unabhängig von der für den Öffnungsvorgang benötigten- Zeit ist. Alternativ kann die Zeitspanne auch zu laufen beginnen, sobald ein Endschalter signalisiert, dass die Schließposition des Deckelorgans verlassen wurde.

Eine vorteilhafte Weiterbildung der Erfindung kann dadurch erreicht werden, dass der Schwellenwert im wesentlichen permanent während des automatischen Schließvorgangs gemessen wird, um eine möglichst zeitnahe Unterbrechung bei Auftreten einer Störkraft zu schaffen.

Ein weiterer Vorteil kann dadurch erreicht werden, dass die bestimmte Zeitspanne davon abhängig ist, ob der zuletzt durchgeführte Schließvorgang beendet oder unterbrochen wurde. So kann aufgrund von Sicherheitsüberlegungen die bestimmte Zeitspanne verlängert werden, etwa wenn der letzte Schließvorgang automatisch unterbrochen wurde und somit zumindest für eine statistisch ermittelbare mittlere Zeitspanne die (geringe) Gefahr besteht, dass sich eine Person mit ihrer Hand oder ihrem Arm noch im Innenbereich des Kühlbehälters befindet und weiterhin sichergestellt sein soll, dass sich diese Person nach Ablauf der bestimmten Zeitspanne mit statistisch bestimmbarer Wahrscheinlichkeit von dem Kühlbehälter entfernt hat. Falls der letzte Schließvorgang allerdings manuell oder automatisch beendet wurde, kann eine kürzer bestimmte Zeitspanne bis zur Einleitung des Schließvorgangs eingestellt werden. Die Zeitspanne kann mittels eines herkömmlichen Zeitschaltelementes oder mittels eines programmierbaren Mikrocontrollers vorgewählt werden, wobei bei letzterem eine Vielzahl weiterer Funktionen zur Steuerung und Überwachung erfüllt werden können.

Gemäß einer Weiterbildung der Erfindung kann die Kraftkomponente mittels Messung eines -von einer Antriebsvorrichtung aufgenommenen Stroms ermittelt werden, wodurch eine besonders einfach zu realisierende und dennoch genügend sensitive Möglichkeit geschaffen wird, die Störkraft zu detektieren.

Schließlich kann das Verfahren dadurch weitergebildet werden, dass der Schwellenwert der Kraftkomponente der Störkraft, der die Unterbrechung auslöst, insbesondere bei einem erstmaligen Inbetriebnehmen der Schließ- und/oder Öffnungsvorrichtung, mittels mindestens eines messtechnischen Erfassens einer Spannung und/oder eines Stromes während des störkraftfreien automatischen Schließ- und/oder Öffnungsvorgangs und bei einem Erreichens der Schließstellung oder Offenstellung und programmtechnisch ermittelt wird.
Durch die automatische Ermittlung des Schwellenwertes können auch unterschiedlich leistungsfähige Schließ- und/oder Öffnungsvorrichtung bei einer bestimmbaren Störkraft abgeschaltet werden. Eine Kalibrierung der Schließ- und/oder Öffnungsvorrichtung durch Fachpersonal kann damit entfallen, so dass die Installation grundsätzlich auch von Hilfspersonal vorgenommen werden kann.

Aufgabe der Erfindung ist es ebenfalls ein Kühlbehälter vorzuschlagen, der es ermöglicht, das beschriebene Verfahren anzuwenden.

Die Aufgabe wird durch einen Kühlbehälter gelöst, bei dem vorgesehen ist, dass ein Kraftschluss oder ein Formschluss zwischen dem Deckelorgan oder dem Kühlbehälter und der Schließ- und/oder Öffnungsvorrichtung außerhalb des Zeitraums des.automatischen Schließ- und/oder Öffnungsvorgangs aufhebbar ist. Die Vorteile des Kühlbehälters entsprechen denen des Verfahrens.

Gemäß einer Weiterbildung der Erfindung kann die Schließvorrichtung durch einen Schalter abschaltbar sein, etwa wenn während eines länger andauernden Befüll- oder Abtauvorgangs die Entnahmequerschnitt für längere Zeit in Offenstellung bleiben soll.

Eine Weiterbildung sieht zudem vor, dass ein Mitnahmeelement an dem Deckelorgan befestigbar und von der Schließvorrichtung lateral, insbesondere linear-lateral, relativ zum Kühlbehälter bewegbar ist, welches zusätzlich noch den jeweiligen Deckelorganen, insbesondere deren Griffelementen, anpassbar und/oder mittels eines Scharniers hochklappbar ist.

Die Erfindung kann ebenfalls dadurch weitergebildet werden, dass ein Antriebselement einer Antriebsvorrichtung von einer Freigabestellung, in der es außer Eingriff mit einer Führungseinrichtung ist, in eine Eingriffstellung überführbar ist, in der es mit der Führungseinrichtung in Eingriff ist. Durch die Kopplung und Entkopplung der Antriebsvorrichtung mit der Führungseinrichtung kann erreicht werden, dass ein manuelles Öffnen und Schließen des Kühlbehälters außerhalb des Schließvorgangs, also während der Entkopplung, ohne besondere Kraft vonstatten gehen kann.

Ebenfalls eine Weiterbildung ist es, dass die Antriebsvorrichtung fest an dem Kühlbehälter und die Führungseinrichtung an dem Deckelorgan befestigt ist, allerdings wird alternativ bevorzugt, dass die Führungseinrichtung fest an dem Kühlbehälter und die Antriebseinrichtung an dem Deckelorgan befestigt ist.

Es wurde weiterhin gefunden, dass das Antriebselement mittels eines Anstellelements einer Anstellvorrichtung zwischen der Freigabestellung und der Eingriffstellung überführbar ist, da sich die Kopplung und Entkopplung mittels eines Anstellelementes besonders einfach automatisieren lässt.

Es ist für bestimmte Anwendungen besonders vorteilhaft, wenn ein Schalter in der Freigabestellung von der Antriebsvorrichtung und/oder dem Anstellelement betätigbar ist. Durch die Schalterstellung wird stets auf äußerst einfache Weise die momentane Stellung der Antriebsvorrichtung abfragbar gehalten und kann leicht , etwa von einer elektronischen Vergleichsschaltung, abgefragt werden. Dass zwei Schaltzustände durch die Schalterstellung angegeben werden, ist zumeist völlig ausreichend. Zudem kann der Schalter zur Schaltung des Versorgungsstroms, etwa für die Antriebsvorrichtung oder für einen Anstellantrieb des Anstellelementes genutzt werden, indem beispielsweise die Antriebsvorrichtung nur das Antriebselement antreibt, wenn sich der Schalter nicht mehr in der zur Freigabestellung entsprechenden Schalterstellung befindet.

Von besonderem Vorteil ist es, wenn das Anstellelement mittels eines Anstellantriebs der Antriebsvorrichtung bewegbar ist, wobei es bevorzugt wird, wenn der Anstellantrieb eine Servoeinrichtung mit einer Antriebsscheibe mit exzentrisch angeordnetem Zapfen ist, der in ein Langloch in dem Anstellelement eingreift, da eine derartige Servoeinrichtung ein günstig einkaufbares Massenprodukt darstellt, das schon viele Jahre im Modellbau angewendet wird.

Eine weitere Weiterbildung der Erfindung ist es, dass die Schließvorrichtung eine entlang des Führungselementes bewegbare Wagenvorrichtung aufweist, die mit dem Deckelorgan, insbesondere mittels des Mitnahmeelementes, koppelbar ist. Durch die Verwendung einer bewegbaren-Wagenvorrichtung muss einerseits nur noch die Länge des Führungselementes, welches etwa als Zahnstange ausgebildet sein kann, und andererseits das Mitnahmeelement an den jeweiligen Kühlbehälter angepasst werden. Durch diese leicht und kostengünstig zu vollziehende Anpassung kann im Grunde dieselbe Schließvorrichtung für die meisten Kühlbehälter verwendet werden. Auch eine Nachrüstung bereits vorhandener Kühlbehälter ist so sehr einfach möglich.

Eine Weiterbildung der Erfindung sieht zudem vor, dass ein Endschalter an dem Kühlbehälter oder der Schließvorrichtung befestigt ist, der in der Schließstellung durch die Wagenvorrichtung und/oder das Deckelorgan betätigt ist und der auf besonders einfache Weise die Schließstellung für eine Abschaltung der Stromzufuhr zu der Antriebseinrichtung nutzen kann.

Eine Weiterbildung der Erfindung wird dadurch erreicht, dass die Wagenvorrichtung mittels mindestens einer Versorgungsleitung mit elektrischer Energie versorgbar ist, wobei die Versorgungsleitung mittels einer Energieführungseinrichtung, insbesondere einer Energiekette, bestehend aus einer Mehrzahl von Kettengliedern, geführt ist Energieketten sind ein Massengut und entsprechend günstig zu beziehen. Sie erlauben generell eine systematische, einfache, sichere und dennoch bewegbare Verlegung von Leitungen.

Eine Weiterbildung der Erfindung wird zudem dadurch erreicht, dass der Kühlbehälter zwei übereinander schiebbare Deckelorgane aufweist, die jeweils mit einer Wageneinrichtung versehen sind, wodurch sie sich unabhängig voneinander bewegen lassen und die mit einem Ende einer gemeinsamen und damit effizient genutzten Energieführungseinrichtung verbunden sind und zudem für beide Wageneinrichtungen eine gemeinsame Führungsschiene und ein gemeinsames Führungselement vorgesehen ist, wobei die Führungsschiene und das Führungselement miteinander verbindbar oder einstückig ausgeführt sind.

Schließlich soll die Erfindung dadurch weitergebildet werden, dass die Schließvorrichtung durch eine Abdeckung abdeckbar ist, woran Informations- und/oder Werbeelemente oder Beleuchtungseinrichtungen anbringbar sind. Der Vorteil ist insbesondere darin zu sehen, dass schon bei bekannten Kühlbehältern, insbesondere in Supermärkten, Informations- und/oder Werbeelemente in Form von Preisauszeichnungen und anpreisenden Beschreibungen der Produkte oft auf eigenen Aufbaukörpern angebracht sind, und dass somit durch die Verwendung einer Abdeckung nicht nur die sonstigen Elemente der Schließvorrichtung vor Verunreinigung geschützt werden, sondern im Grunde auch kein zusätzlicher Platz benötigt wird, da man sich bei Aufrüstung von herkömmlichen Supermarkt-Kühlbehältern mit der erfindungsgemäßen Schließvorrichtung der genannten Aufbaukörper sinnvoll entledigen kann.

Selbstverständlich kann die vorteilhafte Schließ- und/oder Öffnungsvorrichtung nicht nur für Kühlbehälter vorteilhaft eingesetzt werden, sondern auch für ungekühlte Warenpräsentationsmöbel oder ähnliche Geräte. Der Fachmann wird die genannten Vorteile auch leicht von Deckelorganen auf weitere Verschlussorgane etwa Schiebetüren übertragen können. Im Übrigen können anstelle oder zusätzlich zu den bevorzugten elektrischen und elektromechanischen Komponenten beispielsweise auch hydraulische Komponenten für die Schließ- und/oder Öffnungsvorrichtung verwendet werden, ohne den Bereich der Erfindung zu verlassen. So wäre es grundsätzlich denkbar einen Hydraulikzylinder mit einem ansteuerbaren Magnetventil auszustatten, das den Hydraulikzylinder drucklos schaltet kann und so einen Kraftschluß aufheben könnte.

Anhand eines Ausführungsbeispiels soll ein erfindungsgemäßer Kühlbehälter näher erläutert werden.

Es zeigt schematisch
- Fig.1: eine perspektivische Ansicht eines erfindungsgemäßen Kühlbehälters mit einer Schließvorrichtung in einer Schließstellung,
- Fig. 2: den Kühlbehälter gemäß Fig. 1, jedoch in einer Offenstellung,
- Fig. 3: eine perspektivische Ansicht einer Wagenvorrichtung in einer Freigabe- stellung eines Antriebselements,
- Fig. 4: eine Aufsicht auf die Wagenvorrichtung gemäß Fig. 3,
- Fig. 5: die Wagenvorrichtung gemäß Fig. 4, jedoch in einer Eingriffstellung des Antriebselements,
- Fig. 6: eine perspektivische Seitenansicht der Wagenvorrichtung gemäß Fig. 3 und
- Fig. 7: eine Seitenansicht der Wagenvorrichtung gemäß Fig. 3.

Der in Fig. 1 gezeigte Kühlbehälter 1000 in Form einer handelsüblichen Kühltruhe weist zwei seitlich durch (hier nicht dargestellte) Führungsschienen geführte Deckelorgane 1200, 1200' auf, die sich beide in einer Schließstellung S befinden. In der Schließstellung S sind die Verschlussseiten 1220, 1220' der Deckelorgane 1200, 1200' bis über die hier nicht-sichtbaren Verschlussseiten, insbesondere die linke und rechte Innenseite des Kühlbehälters 1000, gezogen und zwar derart, dass kein durchdringbarer Zwischenraum Z mehr vorhanden ist. Das erste Deckelorgan 1200 ist mittels seiner Führungsschienen höher gelagert als das zweite Deckelorgan 1200', so dass es über letztgenanntes hinweg geführt werden kann. Beide Deckelorgane 1200, 1200' weisen hier nicht gezeigte Dichtungselemente an ihren Verschlussseiten 1220, 1220' auf, die eine bessere Abschottung des gekühlten Innenraumes 1100, der in Fig. 2 gezeigt ist, gegen die wärmere Umgebungsluft gewährleisten.

Ebenfalls gezeigt ist eine Schließvorrichtung 2000, die zwei Wagenvorrichtungen 2200, 2200' mit Abdeckhauben 2299, 2299' aufweist. Die Wagenvorrichtungen 2200, 2200' sind entlang einer Führungseinrichtung 2300 bewegbar geführt. Die Stromversorgung der beiden Wagenvorrichtungen 2200, 2200' findet über hier nicht gezeigte Versorgungsleitungen statt, die in einer Energieführungseinrichtung 2220 in Form einer sogenannten Energiekette mit einer Mehrzahl von Kettengliedern 2222 gelagert sind. Die gesamte Schließvorrichtung 2000 ist von einer Abdeckung 2400 abgedeckt. Die Abdeckung 2400 weist auf einer Informations- und Werbefläche 2420, die in einem Winkel von etwa 100 Grad zu den Grundflächen der Deckelorgane 1200, 1200' angeschrägt ist, einen Schalter 2500 in Form eines Drehschalters auf, mit dem die gesamte Stromzufuhr für die Schließvorrichtung 2000 unterbrechbar ist. Die Energieführungseinrichtung 2220, die Führungseinrichtung 2300 sowie die Abdeckung 2400 sind von den restlichen Elementen der Schließvorrichtung 2000 wegen einer besseren Übersicht getrennt gezeigt. Die Schließvorrichtung 2000 vergrößert im übrigen die eingenommene Grundfläche des Kühlbehälters 1000 nicht, so dass auch zwei Kühlbehälter 1000 mit Schließvorrichtung 2000 mit ihren hier nicht sichtbaren Rückseiten einander bündig aufgestellt werden können, etwa zwecks verbesserter oder unverändert guter Raumausnutzung bei Mittelgängen in Supermärkten.

Fig. 2 zeigt den Kühlbehälter 1000 gemäß Fig. 1, jedoch zum Teil in einer Offenstellung O, nämlich der des ersten (linken) Deckelorgans 1200. Zwischen der Verschlussseite 1220 des Deckelorgans 1200 und der (linken) Verschlussseite 1050 des Kühlbehälters 1000 befindet sich somit ein Zwischenraum Z, der ein bequemes Entnehmen oder Einlagern von hier nicht gezeigten Produkten in den Kühlbehälter 1000 erlaubt. Dabei befindet sich die erste Wagenvorrichtung 2200, die mittels eines ersten Mitnahmeelementes 2210 mit dem Deckelorgan 1200 gekoppelt ist, jedoch nicht in einer maximal erreichbaren Offenstellung, sondern mit einem Abstand einer halben Länge der Wagenvorrichtung 2200 davor. Die Wagenvorrichtung 2200 behindert im übrigen in keinster Weise das vollständige Öffnen bzw. Schließen des Deckelorgans 1200. Die zweite Wagenvorrichtung 2200', die mittels des zweiten Mitnahmeelementes 2210' mit dem zweiten (rechten) Deckelorgan 1200' gekoppelt ist, befindet sich weiterhin in der Schließstellung S, wie sie schon in Fig. 1 gezeigt ist. Die Energieführungseinrichtung 2220 ist der neuen Position der Wagenvorrichtung 2200 derart angepasst, dass sich die umlaufende linke Schlaufe 2223 bei Erreichen der Mittelstellung der Wagenvorrichtung 2200 etwa zwischen dem linken ersten und zweiten Viertel der Führungseinrichtung 2300 befindet. Auch in Fig. 2 ist die Energieführungseinrichtung 2220, die Führungseinrichtung 2300 sowie die Abdeckung 2400 von den restlichen Elementen der Schließvorrichtung 2000 der besserer Übersicht wegen getrennt gezeigt.

Die Fig. 3 zeigt detailliert und vergrößert die Wagenvorrichtung 2200; die (verkürzt dargestellte) Führungseinrichtung 2300 sowie die (ebenfalls verkürzt dargestellte) Energieführungseinrichtung 2220 mit ihren einzelnen Kettengliedern 2222.

Die Wagenvorrichtung 2200 läuft mittels vier gleit- oder kugelgelagerten Führungsrädern 2201-2204 aus Kunststoff in einer oberen und unteren Profilnut 2321, 2322 einer Führungsschiene 2320 aus Aluminium der Führungseinrichtung 2300, wobei jedes Führungsrad 2201-2204 einen vorstehenden Bund 2201'-2204' aufweist, mit dem es jeweils in die Profilnuten 2321, 2322 eingreift. Die Führungsräder 2201-2204 sind mittels Schrauben 2201"-2204" und rohrförmigen Distanzelementen 2211-2214 aus Stahl, die in Fig. 6 und Fig. 7 gezeigt sind, an einem Halteblech 2230 befestigt.

Ebenfalls am Halteblech 2230 befestigt ist das Mitnahmeelement 2210, eine Antriebsvorrichtung 2240, eine Anstellvorrichtung 2250 und eine in einem Kunststoffgehäuse 2260 eingefassten Steuer- und Regelvorrichtung 2265 in Form einer Steuer- und Regelelektronik. Die Antriebsvorrichtung 2240 ist in einer Freigabestellung F gezeigt, bei der ein Antriebselement 2241 in Form eines Zahnrades von einem Führungselement 2340 der Führungseinrichtung 2300 in Form einer Zahnstange aus Stahl oder Kunststoff beabstandet ist. Der unmittelbare Formschluss, der ansonsten zwischen dem Zahnrad als erstem Verbindungspartner und der Zahnstange als zweitem Verbindungspartner besteht, ist in der Freigabestellung F aufgehoben. Das Antriebselement 2241 ist mit einer Motorwelle 2242 eines Antriebs 2243 verbunden. Der Antrieb 2243 ist ein 12 Volt Gleichspannungsmotor, der seinen Strom über hier nicht gezeigte Leitungen von der Steuer- und Regelvorrichtung 2265 bezieht. Der Antrieb 2243 ist an einem schwenkbar gelagerten Anstellelement 2251 der Anstellvorrichtung 2250 mittels dreier Schrauben befestigt, von denen nur eine Schraube 2205 gezeigt ist. Das Anstellelement 2251 wird von einer Antriebsscheibe 2252 der Anstellvorrichtung 2250 geschwenkt, indem ein exzentrisch gelagerter Zapfen 2253 der Antriebsscheibe 2252 in ein Langloch 2254 des Anstellelements 2251 eingreift, wobei die Antriebsscheibe 2252 von einer Servoeinrichtung 2255, bestehend aus einem in einem Kunststoffgehäuse 2256 gelagerten Elektromotor (Kleingetriebemotor), angetrieben wird.

Der Elektromotor ist ein 6-Volt-Gleichspannungsmotor, der seinen Strom wie der Antrieb 2243 über hier nicht gezeigte Leitungen von der Steuer- und Regelvorrichtung 2265 bezieht. Das Anstellelement 2251 ist im übrigen so geformt, dass bei Erreichen eines einen Schwellenwert überschreitenden Abstandes in der Freigabestellung F ein Schalter 2206 betätigt wird, der über hier ebenfalls' nicht gezeigte Leitungen mit der Steuer- und Regelvorrichtung 2265 elektrisch verbunden ist, wobei durch den Schaltvorgang der Stromfluss zur Servoeinrichtung 2255 unterbrochen wird.

Fig. 4 zeigt noch einmal besonders verdeutlicht die Freigabestellung F des Anstellelements 2251, dass einseitig schwenkbar an einer Lagergabel 2257 gelagert ist. Der in Fig. 4 gezeigte Abstand zwischen dem Antriebselement 2241 und dem Führungselement 2340 ist der maximal erreichbare, da sich der Zapfen 2253, der in das Langloch 2254 des Anstellelements 2251 eingreift, gegenüber dem Führungselement 2340 in der größtmöglichen Außenposition befindet. Die Wagenvorrichtung 2200 kann in der Freigabestellung F ohne besonderen Kraftaufwand mit dem Deckelorgan 1200 verschoben werden, da zwar die Wagenvorrichtung 2200 und das Deckelorgan 1200 durch das Mitnahmeelement 2210 miteinander gekoppelt, Antriebselement 2241 und Führungselement 2340 aber außer Eingriff sind.

Fig. 5 zeigt eine Eingriffstellung E des Anstellelements 2251 mit dem Führungselement 2340. Der Abstand zwischen dem Antriebselement 2241 und dem Führungselement 2340 ist der minimal erreichbare, da sich der Zapfen 2253 in dieser Stellung in einer gegenüber dem Führungselement 2340 dem kleinstmöglichen Abstand aufweisenden Innenposition befindet. Die Wagenvorrichtung 2200 kann in der Eingriffstellung bei Selbsthemmung des Antriebs nicht mehr manuell mit dem Deckelorgan 1200 verschoben werden, oder nur mit stark erhöhtem Kraftaufwand, nämlich wenn der Antrieb nicht selbsthemmend ist. Zwischen dem Zahnrad und der Zahnstange besteht eine formschlüssige Verbindung.

Die Eingriffstellung E wird nur nach einer an der Steuer- und Regelvorrichtung 2265 einstellbaren Zeitspanne eingenommen, und zwar immer dann, wenn ein Schließvorgang nicht oder nicht ordnungsgemäß, insbesondere manuell, beendet wurde oder wenn ein Schließvorgang durch manuelle Einwirkung unterbrochen wurde. Der Schließvorgang wird mittels Betätigen eines in Fig. 7 gezeigten Endschalters 2280 durch einen Schaltwinkel 2350, der zwischen einem Winkelelement 2360 und der Führungsschiene 2320 angebracht ist, beendigt. Unterbleibt eine Betätigung durch manuelle Deckelverschiebung, erfolgt nach einer.Zeitspanne, die vorzugweise etwa mit 7 Sekunden vorgewählt ist, der Schließvorgang automatisch, indem zuerst die Servoeinrichtung 2255 das Anstellelement 2251 von der Freigabestellung F in die Eingriffstellung E fährt und gleichzeitig oder kurze Zeit später der Antrieb 2243 mit Strom versorgt wird, wobei das Antriebselement 2241 die Wagenvorrichtung 2200 mit dem Deckelorgan 1200 relativ zu dem Führungselement 2340 in Richtung der Schließstellung S antreibt.

Wird während des automatischen Schließvorgangs eine der damit einhergehenden Lateralbewegung des Deckelorgans 1200 entgegenwirkende und einen Schwellenwert überschreitende Kraftkomponente einer Störkraft aufgebracht, entweder erzeugt durch ein Anstoßen oder ein Berühren des Deckelorgans 1200, so erhöht sich der aufgenommene Antriebsstrom des Antriebs 2243 um einige bis einige hundert Milli- oder Mikroampere. Übersteigt diese Stromerhöhung den voreingestellten Schwellenwert, so wird das Anstellelement 2251 mit dem daran befestigten Antrieb 2243 sofort in die Freigabestellung zurückgefahren und gleichzeitig die Stromzufuhr zum Antrieb 2243 unterbrochen. Dabei kann wahlweise ein Unterbrechungssig nal durch geeignete Signalmittel ausgegeben werden. Nach einer zweiten Zeitspanne, z.B. nach 10 Sekunden, die im übrigen unabhängig von der ersten wählbar ist, wird der oben beschriebene automatische Schließvorgang bis zum Erreichen der Schließstellung S fortgesetzt. Die Betätigung des Endschalters 2280 durch den Schaltwinkel 2350 zeigt der Steuer- und Regelvorrichtung 2265 das ordnungsgemäße Erreichen der Schließstellung an.

Die Fig. 6 und 7 verdeutlichen die Lage der Führungsräder 2201-2204 an dem Halteblech 2230. Zudem ist ein U-Profil des Mitnahmeelementes gezeigt. Mittels eines ersten Winkelelements 2360 und eines hier nicht gezeigten dem ersten gegenüberliegenden zweiten Winkelelements wird die gesamte Schließvorrichtung-2000 mittels hier ebenfalls nicht gezeigter Schrauben an dem Kühlbehälter 1000 befestigt.

### Bezugszeichenliste

- 1000: Kühlbehälter
- 1050: Verschlussseite
- 1100: Innenraum
- 1200, 1200': Deckelorgan
- 1220: Verschlussseite
- 2000: Schließ- und/oder Öffnungsvorrichtung
- 2200, 2200': Wagenvorrichtung
- 2201-2204: Führungsräder
- 2201'-2204': Bund
- 2201"-2204": Schraube
- 2205: Schraube
- 2206: Schalter
- 2210, 2210': Mitnahmeelement
- 2211-2214: Distanzelement
- 2220: Energieführungseinrichtung
- 2230: Halteblech
- 2240: Antriebsvorrichtung
- 2241: Antriebselement
- 2242: Motorwelle
- 2243: Antrieb
- 2250: Anstellvorrichtung
- 2251: Anstellelement
- 2252: Antriebsscheibe
- 2253: Zapfen
- 2254: Langloch
- 2255: Servoeinrichtung
- 2256: Kunststoffgehäuse
- 2257: Lagergabel
- 2260: Kunststoffgehäuse
- 2265: Steuer- und Regelvorrichtung
- 2222: Kettenglieder
- 2223: Schlaufe
- 2280: Endschalter
- 2299,2299': Abdeckhaube
- 2300: Führungseinrichtung
- 2320: Führungsschiene
- 2340: Führungselement
- 2321: Profilnut
- 2322: Profilnut
- 2350: Schaltwinkel
- 2360: Winkelelement
- 2400: Abdeckung
- 2420: Informations- und Werbefläche
- 2500: Schalter
- E: Eingriffstellung
- F: Freigabestellung
- O: Offenstellung
- S: Schließstellung
- Z: Zwischenraum

## Patentansprüche

1. Verfahren zum Schließen oder Öffnen eines Entnahmequerschnitts eines Kühlbehälters (1000) durch mindestens ein lateral geführtes und verschiebbares Deckelorgan (1200, 1200'), wobei das Deckelorgan (1200, 1200') entweder von einer Offenstellung (0), insbesondere einer Produktentnahmestellung, bei der zwischen einer Verschlussseite (1050) des Kühlbehälters (1000) oder eines weiteren Deckelorgans und einer Verschlussseite (1220, 1220') des Deckelorgans(1200, 1200') ein Zwischenraum (Z) vorhanden ist, mittels eines Schließvorgangs, bei dem das Deckelorgan (1200, 1200') durch eine den Zwischenraum (Z) verkleinernde Lateralbewegung verschoben wird, in eine Schließstellung (S), bei der zwischen der Verschlussseite (1050) des Kühlbehälters (1000) oder des weiteren Deckelorgans und der Verschlussseite (1220, 1220') des Deckelorgans (1200, 1200') im wesentlichen kein Zwischenraum (Z) vorhanden ist, überführt wird, oder mit einer der ersten Lateralbewegung entgegen gerichteten, den Zwischenraum (Z) vergrößernden, zweiten Lateralbewegung von der Schließstellung (S) in die Offenstellung (O) überführt wird, wobei der Schließ- und/oder Öffnungsvorgang automatisch mittels einer Schließ- und/oder Öffnungsvorrichtung (2000) eingeleitet wird und entweder durch ein Erreichen der Schließstellung (S) oder der Offenstellung (O) automatisch beendet oder durch eine der jeweiligen Lateralbewegung entgegenwirkende und einen Schwellenwert überschreitende Kraftkomponente einer Störkraft automatisch unterbrochen wird, **dadurch gekennzeichnet, dass** ein Kraftschluss oder ein Formschluss zwischen dem Deckelorgan (1200, 1200') oder dem Kühlbehälter (1000) und der Schließ- und/oder Öffnungsvorrichtung (2000) außerhalb des Zeitraums des automatischen Schließ- und/oder Öffnungsvorgangs aufgehoben wird.

2. Verfahren nach Anspruch 1, **dadurch gekennzeichnet, dass** der Schließ- und/oder Öffnungsvorgang nach einer bestimmten Zeitspanne zu laufen beginnt, insbesondere wenn eine manuelle Öffnungs- oder Schließbewegung des Deckelorgans beendet bzw. unterbrochen wird.

3. Verfahren nach Anspruch 1, **dadurch gekennzeichnet, dass** die Schließ- und/oder Öffnungsbewegung nach der Unterbrechung durch die Störkraft automatisch wieder aufgenommen wird.

4. Verfahren nach Anspruch 1, **dadurch gekennzeichnet, dass** der Schwellenwert der Kraftkomponente der Störkraft, der die Unterbrechung auslöst, bei einem erstmaligen Inbetriebnehmen der Schließ- und/oder Öffnungsvorrichtung (2000), mittels mindestens eines messtechnischen Erfassens einer Spannung und/oder eines Stromes während des störkraftfreien automatischen Schließ- und/oder Öffnungsvorgangs und bei einem Erreichens der Schließstellung (S) oder Offenstellung (O) und programmtechnisch ermittelt wird.

5. Kühlbehälter (1000) mit einem Entnahmequerschnitt und mindestens einem lateral geführten und verschiebbaren Deckelorgan (1200, 1200') zum Verschluss des Entnahmequerschnitts, das von einer Offenstellung (0), insbesondere einer Produktentnahmestellung, bei der zwischen einer Verschlussseite (1050) des Kühlbehälters (1000) oder eines weiteren Deckelorgans und einer Verschlussseite (1220, 1220') des Deckelorgans (1200, 1200') ein Zwischenraum (Z) vorhanden ist,
in eine Schließstellung (S) überführbar ist, bei der zwischen der Verschlussseite (1050) des Kühlbehälters (1000) oder des weiteren Deckelorgans und der Verschlussseite (1220, 1220') des Deckelorgans (1200, 1200') im wesentlichen kein Zwischenraum (Z) vorhanden ist, wobei von einer Schließ- und/oder Öffnungsvorrichtung (2000) ein automatischer Schließ- und/oder Öffnungsvorgang einleitbar und entweder durch ein Erreichen der Schließstellung (S) oder der Offenstellung (O) automatisch beendbar oder durch eine der Lateralbewegung entgegenwirkende und einen Schwellenwert überschreitende Kraftkomponente einer Störkraft automatisch unterbrechbar ist, **dadurch gekennzeichnet, dass** ein Kraftschluss oder ein Formschluss zwischen dem Deckelorgan (1200, 1200') oder dem Kühlbehälter (1000) und der Schließ- und/oder Öffnungsvorrichtung (2000) außerhalb des Zeitraums des automatischen Schließ- und/oder Öffnungsvorgangs aufhebbar ist.

6. Kühlbehälter (1000) nach Anspruch 5, **dadurch gekennzeichnet, dass** die Schließ- und/oder Öffnungsvorrichtung (2000) durch einen Schalter (2500) abschaltbar ist.

7. Kühlbehälter (1000) nach mindestens einem der Ansprüche 5 oder 6, **dadurch gekennzeichnet, dass** ein Mitnahmeelement (2210, 2210') an dem Deckelorgan (1200, 1200') befestigbar und von der Schließ- und/oder Öffnungsvorrichtung (2000) lateral, insbesondere linear-lateral, relativ zum Kühlbehälter (1000) bewegbar ist.

8. Kühlbehälter (1000) nach Anspruch 7, **dadurch gekennzeichnet, dass** das Mitnahmeelement (2210, 2210') den jeweiligen Deckelorganen (1200, 1200'), insbesondere deren Griffelementen, anpassbar ist.

9. Kühlbehälter (1000) nach Anspruch 7, **dadurch gekennzeichnet, dass** das Mitnahmeelement (2210, 2210') mittels eines Scharniers hochklappbar ist.

10. Kühlbehälter (1000) nach mindestens einem der Ansprüche 5 bis 7, **dadurch gekennzeichnet, dass** ein Antriebselement (2241) einer Antriebsvorrichtung (2240) der Schließ- und/oder Öffnungsvorrichtung (2000) von einer Freigabestellung (F), in der es außer Eingriff mit einer Führungseinrichtung (2300) ist, in eine Eingriffstellung (E) überführbar ist, in der es mit der Führungseinrichtung (2300) in Eingriff ist.

11. Kühlbehälter (1000) nach Anspruch 10, **dadurch gekennzeichnet, dass** die Antriebsvorrichtung (2240) fest an dem Kühlbehälter (1000) und die Führungseinrichtung (2300) an dem Deckelorgan (1200, 1200') befestigbar ist.

12. Kühlbehälter (1000) nach Anspruch 10, **dadurch gekennzeichnet, dass** das Antriebselement (2241) mittels eines Anstellelements (2251) einer Anstellvorrichtung (2250) zwischen der Freigabestellung (F) und der Eingriffstellung (E) überführbar ist.

13. Kühlbehälter (1000) nach Anspruch 12, **dadurch gekennzeichnet, dass** ein Schalter (2206) in der Freigabestellung (F) von der Antriebsvorrichtung (2240) und/oder dem Anstellelement (2251) betätigbar ist.

14. Kühlbehälter (1000) nach Anspruch 12, **dadurch gekennzeichnet, dass** das Anstellelement (2251) mittels eines Anstellantriebs der Antriebsvorrichtung (2240) bewegbar ist.

15. Kühlbehälter (1000) nach Anspruch 14, **dadurch gekennzeichnet, dass** der Anstellantrieb eine Servoeinrichtung (2255) mit einer Antriebsscheibe (2252) mit exzentrisch angeordnetem Zapfen (2253) ist, der in ein Langloch (2254) in dem Anstellelement (2251) eingreift.

16. Kühlbehälter (1000) nach mindestens einem der Ansprüche 5 bis 15, **dadurch gekennzeichnet, dass** die Schließ- und/oder Öffnungsvorrichtung (2000) eine Steuer- und Regelvorrichtung (2265) in Form einer Steuer- und Regelelektronik aufweist, mittels der die Zeitspanne und/oder der Schwellenwert einstellbar und eine Überschreitung des Schwellenwertes ermittelbar ist.

17. Kühlbehälter (1000) nach mindestens einem der Ansprüche 5 bis 16, **dadurch gekennzeichnet, dass** die Schließ- und/oder Öffnungsvorrichtung (2000) eine entlang des Führungselementes (2340) bewegbare Wagenvorrichtung (2200, 2200') aufweist, die mit dem Deckelorgan (1200, 1200'), insbesondere mittels des Mitnahmeelementes (2210, 2210'), koppelbar ist.

18. Kühlbehälter (1000) nach Anspruch 17, **dadurch gekennzeichnet, dass** das Anstellelement (2251) schwenkbar an dem Kühlbehälter (1000) oder der Wagenvorrichtung (2200, 2200') gelagert ist.

19. Kühlbehälter (1000) nach Anspruch 17 oder 18, **dadurch gekennzeichnet, dass** ein Endschalter (2280) an dem Kühlbehälter (1000) oder der Schließvorrichtung (2000) befestigt ist, der in der Schließstellung (S) durch die Wagenvorrichtung (2200, 2200') und/oder das Deckelorgan (1200, 1200') betätigt ist.

20. Kühlbehälter (1000) nach Anspruch 17, **dadurch gekennzeichnet, dass** der Kühlbehälter (1000) zwei übereinander schiebbare Deckelorgane (1200, 1200') aufweist, die jeweils mit einer Wagenvorrichtung (2210, 2210') versehen sind und die mit einem Ende einer gemeinsamen Energieführungseinrichtung verbunden sind.

21. Kühlbehälter (1000) nach Anspruch 17, **dadurch gekennzeichnet, dass** die Wagenvorrichtung (2210, 2210') mittels einer Mehrzahl von Führungsrädern (2201-2204) an einer Führungsschiene (2320) lateral bewegbar geführt ist.

## Claims

1. A method for closing or opening a removal cross-section of a refrigerated container (1000) by at least one laterally guided and displaceable cover element (1200, 1200'), the cover element (1200, 1200') either being transferred from an open position (O), in particular a product removal position, in which an intermediate space (Z) exists between a closure side (1050) of the refrigerated container (1000) or a further cover element and a closure side (1220, 1220') of the cover element (1200, 1200'), using a closing procedure, in which the cover element (1200, 1200') is displaced by a lateral movement which decreases the intermediate space (Z), into a closed position (S), in which essentially no intermediate space (Z) exists between the closure side (1050) of the refrigerated container (1000) or of the further cover element and the closure side (1220, 1220') of the cover element (1200, 1200'), or is transferred using a second lateral movement, which is directed opposite to the first lateral movement and enlarges the intermediate space (Z), from the closed position (S) into the open position (O), the closing and/or opening procedure being automatically initiated using a closing and/or opening device (2000) and being automatically terminated either by reaching the closed position (S) or the open position (O) or being interrupted by a force component of an interfering force which counteracts the particular lateral movement and exceeds a threshold value, **characterized in that** a friction lock or a form fit is canceled out between the cover element (1200, 1200') or the refrigerated container (1000) and the closing and/or opening device (2000) outside the period of the automatic closing and/or opening procedure.

2. The method according to Claim 1, **characterized in that** the closing and/or opening procedure begins to run after a specific time span, in particular if a manual opening or closing movement of the cover element is terminated and/or interrupted.

3. The method according to Claim 1, **characterized in that** the closing and/or opening movement is automatically resumed again after the interruption by the interfering force.

4. The method according to Claim 1, **characterized in that** the threshold value of the force component of the interfering force which triggers the interruption, when the closing and/or opening device (2000) is put into operation for the first time, is ascertained using at least one measurement-technology detection of a voltage and/or a current during the automatic closing and/or opening procedure free of the interfering force, and upon reaching the closed position (S) or open position (O) and using program technology.

5. A refrigerated container (1000) having a removal cross-section and at least one laterally guided and displaceable cover element (1200, 1200') for closing the removal cross-section, which is transferable from an open position (O), in particular a product removal position, in which an intermediate space (Z) exists between a closure side (1050) of the refrigerated container (1000) or a further cover element and a closure side (1220, 1220') of the cover element (1200, 1200'), into a closed position (S), in which essentially no intermediate space (Z) exists between the closure side (1050) of the refrigerated container (1000) or of the further cover element and the closure side (1220, 1220') of the cover element (1200, 1200'), an automatic closing and/or opening procedure being able to be initiated by a closing and/or opening device (2000) and being able to be automatically terminated either by reaching the closed position (S) or the open position (O) or being able to be automatically interrupted by a force component of an interfering force which counteracts the lateral movement and exceeds a threshold value, **characterized in that** a friction lock or a form fit between the cover element (1200, 1200') or the refrigerated container (1000) and the closing and/or opening device (2000) may be canceled out outside the period of the automatic closing and/or opening procedure.

6. The refrigerated container (1000) according to Claim 5, **characterized in that** the closing and/or opening device (2000) may be turned off by a switch (2500).

7. The refrigerated container (1000) according to at least one of Claims 5 or 6, **characterized in that** a driver element (2210, 2210') is fastenable on the cover element (1200, 1200') and is movable laterally, in particular linear-laterally, in relation to the refrigerated container (1000) by the closing and/or opening device (2000).

8. The refrigerated container (1000) according to Claim 7, **characterized in that** the driver element (2210, 2210') is adaptable to the particular cover elements (1200, 1200'), in particular their handle elements.

9. The refrigerated container (1000) according to Claim 7, **characterized in that** the driver element (2210, 2210') may be folded up using a hinge.

10. The refrigerated container (1000) according to at least one of Claims 5 through 7, **characterized in that** a drive element (2241) of a drive device (2240) of the closing and/or opening device (2000) is transferable from a release position (F), in which it is disengaged from a guide unit (2300), into an engaged position (E), in which it is engaged with the guide unit (2300).

11. The refrigerated container (1000) according to Claim 10, **characterized in that** the drive device (2240) is fastenable permanently on the refrigerated container (1000) and the guide unit (2300) is fastenable on the cover element (1200, 1200').

12. The refrigerated container (1000) according to Claim 10, **characterized in that** the drive element (2241) is transferable using a positioning element (2251) of a positioning device (2250) between the release position (F) and the engaged position (E).

13. The refrigerated container (1000) according to Claim 12, **characterized in that** a switch (2206) is actuatable by the drive device (2240) and/or the positioning element (2251) in the release position (F).

14. The refrigerated container (1000) according to Claim 12, **characterized in that** the positioning element (2251) is movable using a positioning drive of the drive device (2240).

15. The refrigerated container (1000) according to Claim 14, **characterized in that** the positioning drive is a servounit (2255) having a drive disk (2252) having an eccentrically situated journal (2253), which engages in an oblong hole (2254) in the positioning element (2251).

16. The refrigerated container (1000) according to at least one of Claims 5 through 15, **characterized in that** the closing and/or opening device (2000) has a control and regulating device (2265) in the form of control and regulating electronics, using which the time span and/or the threshold value are settable and exceeding the threshold value is ascertainable.

17. The refrigerated container (1000) according to at least one of Claims 5 through 16, **characterized in that** the closing and/or opening device (2000) has a carriage device (2200, 2200'), movable along the guide element (2340), which may be coupled to the cover element (1200, 1200'), in particular using the driver element (2210, 2210').

18. The refrigerated container (1000) according to Claim 17, **characterized in that** the positioning element (2251) is mounted on the refrigerated container (1000) or the carriage device (2200, 2200') so it is pivotable.

19. The refrigerated container (1000) according to Claim 17 or 18, **characterized in that** an end switch (2280) is fastened to the refrigerated container (1000) or the closing device (2000), which is actuated by the carriage device (2200, 2200') and/or the cover element (1200, 1200') in the closed position (S).

20. The refrigerated container (1000) according to Claim 17, **characterized in that** the refrigerated container (1000) has two cover elements (1200, 1200') displaceable over one another, which are each provided with a carriage device (2210, 2210') and which are connected to one end of a shared power supply unit.

21. The refrigerated container (1000) according to Claim 17, **characterized in that** the carriage device (2210, 2210') is guided so it is laterally movable using a plurality of guide wheels (2201-2204) on a guide rail (2320).

## Revendications

1. Procédé de fermeture ou d'ouverture d'une section de prélèvement d'un contenant frigorifique (1000) par au moins un organe formant couvercle (1200, 1200') mobile en coulissement et guidé latéralement, dans lequel l'organe formant couvercle (1200, 1200') est amené soit d'une position ouverte (O), notamment d'une position de prélèvement de produit, dans laquelle un espace intermédiaire (Z) est ménagé entre une face de fermeture (1050) du contenant frigorifique (1000) ou d'un autre organe formant couvercle et une face de fermeture (1220, 1220') de l'organe formant couvercle (1200, 1200'), dans une position de fermeture (S) dans laquelle il n'existe sensiblement pas d'espace intermédiaire (Z) entre la face de fermeture (1050) du contenant frigorifique (1000) ou de l'autre organe formant couvercle et la face de fermeture (1220, 1220') de l'organe formant couvercle (1200, 1200') moyennant une opération de fermeture dans laquelle l'organe formant couvercle (1200, 1200') est déplacé par un mouvement latéral rapetissant l'espace intermédiaire (Z), soit de la position de fermeture (S) dans la position ouverte (O) par un deuxième mouvement latéral opposé au premier mouvement latéral et agrandissant l'espace intermédiaire (Z), l'opération de fermeture et/ou d'ouverture étant induite automatiquement au moyen d'un dispositif de fermeture et/ou d'ouverture (2000) et cette opération soit s'arrêtant automatiquement lorsque la position de fermeture (S) ou la position ouverte (O) est atteinte soit étant automatiquement interrompue par une composante d'une force perturbatrice s'opposant au mouvement latéral respectif et dépassant une valeur seuil, **caractérisé en ce qu'**une liaison de force ou une liaison par coopération de formes entre l'organe formant couvercle (1200, 1200') ou le contenant frigorifique (1000) et le dispositif de fermeture et/ou d'ouverture (2000) est coupée en dehors du temps nécessaire à l'opération de fermeture et/ou d'ouverture.

2. Procédé selon la revendication 1, **caractérisé en ce que** l'opération de fermeture et/ou d'ouverture démarre après un certain temps, notamment lorsqu'un mouvement d'ouverture ou de fermeture de l'organe formant couvercle est amené à sa fin ou est interrompu.

3. Procédé selon la revendication 1, **caractérisé en ce que** le mouvement de fermeture et/ou d'ouverture reprend automatiquement après interruption par la force perturbatrice.

4. Procédé selon la revendication 1, **caractérisé en ce que** la valeur seuil de la composante de la force perturbatrice qui déclenche l'interruption est déterminée lors de la première mise en service du dispositif de fermeture et/ou d'ouverture (2000), moyennant au moins un enregistrement d'une tension et/ou d'un courant en termes de technique de mesurage pendant l'opération de fermeture et/ou d'ouverture automatique sans force perturbatrice, et lorsque la position de fermeture (S) ou la position ouverte (O) est atteinte, et en termes de technique de programme.

5. Contenant frigorifique (1000) avec une section de prélèvement et au moins un organe formant couvercle (1200, 1200') mobile en coulissement et guidé latéralement et destiné à fermer la section de prélèvement, cet organe formant couvercle étant apte à être amené d'une position ouverte (O), notamment d'une position de prélèvement du produit, dans laquelle un espace intermédiaire (Z) est ménagé entre une face de fermeture (1050) du contenant frigorifique (1000) ou d'un autre organe formant couvercle et une face de fermeture (1220, 1220') de l'organe formant couvercle (1200, 1200'), dans une position de fermeture (S) dans laquelle il n'existe sensiblement pas d'espace intermédiaire (Z) entre la face de fermeture (1050) du contenant frigorifique (1000) ou de l'autre organe formant couvercle et la face de fermeture (1220, 1220') de l'organe formant couvercle (1200, 1200'), une opération de fermeture et/ou d'ouverture automatique étant apte à être induite par un dispositif de fermeture et/ou d'ouverture (2000) et étant apte à soit s'arrêter automatiquement lorsque la position de fermeture (S) ou la position ouverte (O) est atteinte ou à être interrompue automatiquement par une composante de force perturbatrice dépassant une valeur seuil et s'opposant au mouvement latéral, **caractérisé en ce qu'**une liaison de force ou une liaison par coopération de formes entre l'organe formant couvercle (1200, 1200') ou le contenant frigorifique (1000) et le dispositif de fermeture et/ou d'ouverture (2000) est apte à être coupée en dehors du temps nécessaire à l'opération automatique de fermeture et/ou d'ouverture.

6. Contenant frigorifique (1000) selon la revendication 5, **caractérisé en ce que** le dispositif de fermeture et/ou d'ouverture (2000) est apte à être mis hors service par un interrupteur (2500).

7. Contenant frigorifique (1000) selon une au moins des revendications 5 ou 6, **caractérisé en ce qu'**un élément entraîneur (2210, 2210') est apte à être fixé sur l'organe formant couvercle (1200, 1200') et à être mû latéralement, notamment linéairement latéralement, par rapport au contenant frigorifique (1000) par le dispositif de fermeture et/ou d'ouverture (2000).

8. Contenant frigorifique (1000) selon la revendication 7, **caractérisé en ce que** l'élément entraîneur (2210, 2210') est adaptable aux organes formant couvercle (1200, 1200') respectifs, notamment à leurs éléments formant poignée.

9. Contenant frigorifique (1000) selon la revendication 7, **caractérisé en ce que** l'élément entraîneur (2210, 2210') est apte à être relevé moyennant une charnière.

10. Contenant frigorifique (1000) selon une au moins des revendications 5 à 7, **caractérisé en ce qu'**un élément moteur (2241) d'un dispositif moteur (2240) du dispositif de fermeture et/ou d'ouverture (2000) est apte à être amené d'une position de libération (F) dans laquelle il est désengagé d'un mécanisme de guidage (2300) dans une position d'engagement (E) dans laquelle il est en prise avec le mécanisme de guidage (2300).

11. Contenant frigorifique (1000) selon la revendication 10, **caractérisé en ce que** le dispositif moteur (2240) est apte à être solidement fixé sur le contenant frigorifique (1000) et le mécanisme de guidage (2300), sur l'organe formant couvercle (1200, 1200').

12. Contenant frigorifique (1000) selon la revendication 10, **caractérisé en ce que** l'élément moteur (2241) est apte à être translaté entre la position de libération (F) et la position d'engagement (E) au moyen d'un élément de mise en marche (2251) d'un dispositif de mise en marche (2250).

13. Contenant frigorifique (1000) selon la revendication 12, **caractérisé en ce qu'**un interrupteur (2206) est apte à être actionné par le dispositif moteur (2240) et/ou par l'élément de mise en marche (2251) dans la position de libération (F).

14. Contenant frigorifique (1000) selon la revendication 12, **caractérisé en ce que** l'élément de mise en marche (2251) est apte à être mû moyennant une commande de mise en marche du dispositif moteur (2240).

15. Contenant frigorifique (1000) selon la revendication 14, **caractérisé en ce que** la commande de mise en marche est un servomécanisme (2255) avec une poulie motrice (2252) avec téton (2253) excentrique qui s'engage dans un trou oblong (2254) dans l'élément de mise en marche (2251).

16. Contenant frigorifique (1000) selon une au moins des revendications 5 à 15, **caractérisé en ce que** le dispositif de fermeture et/ou d'ouverture (2000) comporte un dispositif de commande (2265) sous forme d'électronique de commande qui permet de régler le temps et/ou la valeur seuil et de constater le dépassement de la valeur seuil.

17. Contenant frigorifique (1000) selon une au moins des revendications 5 à 16, **caractérisé en ce que** le dispositif de fermeture et/ou d'ouverture (2000) comporte un dispositif formant chariot (2200, 2200') apte à être mû le long de l'élément de guidage (2340), ce dispositif formant chariot étant apte à être couplé à l'organe formant couvercle (1200, 1200'), notamment au moyen d'un élément entraîneur (2210, 2210').

18. Contenant frigorifique (1000) selon la revendication 17, **caractérisé en ce que** l'élément de mise en marche (2251) est monté mobile en pivotement sur le contenant frigorifique (1000) ou sur le dispositif formant chariot (2200, 2200').

19. Contenant frigorifique (1000) selon la revendication 17 ou 18, **caractérisé en ce qu'**un interrupteur fin de course (2280) est fixé sur le contenant frigorifique (1000) ou sur le dispositif de fermeture (2000) et est actionné par le dispositif formant chariot (2200, 2200') et/ou par l'organe formant couvercle (1200, 1200') dans la position de fermeture (S).

20. Contenant frigorifique (1000) selon la revendication 17, **caractérisé en ce que** le contenant frigorifique (1000) comporte deux organes formant couvercle (1200, 1200') aptes à coulisser l'un sur l'autre qui sont pourvus chacun d'un dispositif formant chariot (2210, 2210') et sont reliés à une extrémité d'un système commun de guidage d'énergie.

21. Contenant frigorifique (1000) selon la revendication 17, **caractérisé en ce que** le dispositif formant chariot (2210, 2210') est guidé mobile latéralement sur un rail de guidage (2320) moyennant une pluralité de roues de guidage (2201-2204).
